# EUROPÄISCHE PATENTSCHRIFT

(11) **EP 1 103 691 B1**
(45) Veröffentlichungstag und Bekanntmachung des Hinweises auf die Patenterteilung: **16.02.2005**
(21) Anmeldenummer: 00125757.5
(22) Anmeldetag: 24.11.2000
(51) Int. Cl.: E06B 3/58, E06B 3/96, E06B 3/64

(54) **Eckverbinder für Falzverbreiterungen**
Corner joint for rabbet broadening section members
Raccord d'angle pour profilés d'élargissement de feuillures

(30) Priorität: 24.11.1999 DE 19956435
(43) Veröffentlichungstag der Anmeldung: 30.05.2001
(73) Patentinhaber: Profine GmbH, 53840 Troisdorf (DE)
(72) Erfinder: Hoffmann, Bernhard, 46485 Wesel (DE); Schäfer, Stefan, 66636 Tholey (DE); Scheitler, Harald, Dipl.-Ing., 66663 Merzig (DE)
(74) Vertreter: Wübken, Ludger

(56) Entgegenhaltungen:
- DE-A- 4 236 041
- FR-A- 2 740 816

## Beschreibung

### Technisches Gebiet

Die Erfindung betrifft einen Eckverbinder für Falzverbreiterungsprofile gemäß dem Oberbegriff des Anspruchs sowie ein Verfahren zur Herstellung von Blendoder Flügelrahmen mit Falzverbreiterung gemäß dem Oberbegriff des Anspruchs 7.

Zur Anpassung von Kunststoff-Profilsystemen an unterschiedliche Verglasungs- oder Füllungsstärken ist es üblich, unterschiedlich breite Verglasungsleisten einzusetzen. Übersteigt die Stärke einer einzusetzenden Verglasung oder Füllung die max. Aufnahmetiefe eines solchen Standard-Blendrahmen- oder Flügelprofils, können sogenannte Falzverbreitrungsprofile eingesetzt werden.

### Stand der Technik

Ein solches Falzverbreiterungsprofil wird beispielsweise von der Anmelderin geliefert. Es weist an seiner Unterseite einen Steg auf, mit dem es in die Verglasungsnut des Blendrahmen- bzw. Flügelrahmenprofils eingerastet werden kann. Auf seiner Oberseite weist es eine entsprechende Aufnahmenut für die Verglasungsleiste auf. Ein solches aus dem Stand der Technik bekanntes Falzverbreiterungsprofil ist in Fig. 1 und 2 dargestellt.

Bislang war es üblich, Falzverbreiterungsprofile im Eckbereich auf Gehrung zu schneiden. Diese auf Gehrung geschnittenen Falzverbreiterungsprofile können zwar prinzipiell zusammen mit den entsprechenden Blendrahmen- bzw. Flügelrahmenprofilen im Eckbereich verschweißt werden, jedoch sind hierzu aufwendige Umstellungen der bestehenden Schweißmaschinen notwendig. Aus diesem Grunde werden die Falzverbreiterungsprofile üblicherweise nicht im Eckbereich miteinander verschweißt, sondern erst in den bereits fertig verschweißten Blend- oder Flügelrahmen eingesetzt.

Hierbei können die Falzverbreiterungsprofile jedoch keine Toleranzen, die beim Verschweißen der Blend- bzw. Flügelrahmen üblicherweise auftreten, ausgleichen. Es entstehen daher im Falzbereich häufig unschöne Lücken von einigen zehntel Millimeter Breite, die häufig in den vier Ecken auch noch unterschiedlich breit ausfallen. Zudem müssen die Schweißraupen im Eckbereich aufwendig entfernt werden, um die auf Gehrung geschnittenen Falzverbreiterungsprofile einsetzen zu können.

Aus DE-A-42 36 041 ist es bekannt in den vier Eckbereichen eines Fenster - oder Türrahmens jeweils Eckverbinder vorzusehen, die mit Verankerungsfüßen in die Glasleistennut eingreifen und mit horizontalen und vertikalen Glasleisten verbunden sind, wobei die horizontalen Glasleisten in voller Breide durchlaufen, während die vertikalen Glasleisten im stumpfen stoß dazwischen gesetzt sind. Diese spezielle Anpaßung der Glasleisten ist aufwendig und bedarf mehrere Arbeitsschritte.

### Aufgabe

Aufgabe der vorliegenden Erfindung ist es daher, diese Nachteile zu vermeiden.

### Darstellung der Erfindung

Die Erfindung löst diese Aufgabe mit einem Eckverbinder für Falzverbreiterungsprofile mit den Merkmalen des Anspruchs 1, bevorzugt in Verbindung mit einem oder mehreren Merkmalen der Unteransprüche, bzw. durch ein Verfahren nach Anspruch 7.

Bevorzugt weist der erfindungsgemäße Eckverbinder Mittel zur formschlüssigen Fixierung mit den angrenzenden Falzverbreiterungsprofilen auf. Dieses können z. B. einfach Fixierstifte sein, die aus den beiden Stirnflächen des Eckverbinders herausragen und in entsprechende Nuten des Falzverbreiterungsprofils eingreifen. Hierdurch wird die relative Lage zwischen Falzverbreiterungsprofil und Eckverbinder festgelegt.

Nach einer bevorzugten Ausführungsform der Erfindung ist der Eckverbinder zumindest in Teilbereichen mit erhöhter Elastizität ausgestattet. Hierzu kann beispielsweise vorgesehen sein, daß der Eckverbinder aus zwei verschiedenen Materialien besteht, einem mit hohem E-Modul und einem mit niedrigerem E-Modul, beispielsweise einem kautschukartigem Material, aus Weich-PVC, thermoplastischen Elastomeren o. dgl. Bevorzugt wird der Eckverbinder in diesem Fall im Mehrkomponenten-Spritzgußverfahren hergestellt, wobei die beiden unterschiedlichen Materialien in dem Fachmann bekannter Weise nacheinander in die Spritzgußform eingebracht werden. Bevorzugt wird die Gehrungsfläche wenigstens teilweise aus weichelastischem Material und der Grundkörper des Eckverbinders aus Hart-PVC-Material ausgeführt.

Nach einer alternativen Ausführungsform der Erfindung werden die Stirnflächen des Eckverbinders, die mit den Stirnflächen der Falzverbreitungsprofile fluchten, mit einer elastischen Dichtungsauflage oder -masse versehen. Auch in diesem Fall ist gewährleistet, daß Längentoleranzen im Flügel- bzw. Blendrahmen durch die elastischen Zwischenschichten im Stirnbereich der Eckverbinder aufgenommen und damit ausgeglichen werden können.

Um das aufwendige Entfernen der Schweißwulst im Gehrungsbereich des Blend- bzw. Flügelrahmens vor dem Einsetzen der erfindungsgemäßen Eckverbinder zu vermeiden, wird nach einer weiteren bevorzugten Ausführungsform der Erfindung vorgeschlagen, daß der Eckverbinder auf seiner äußeren Gehrungsseite (Außenecke) insbesondere im Bereich der Raststege, mit denen der Eckverbinder in die Glasleistennut des Blend- bzw. Flügelrahmenprofils eingerastet wird, eine Fase aufweist, so daß Schweißwülste in dieser Glasleistennut nicht mehr stören.

Um eine Abdichtung zwischen Eckverbinder und Innenecke des Blend- bzw. Flügelrahmens zu vereinfachen, ist nach einer weiteren bevorzugten Ausführungsform der Erfindung eine offene Durchbrechung im Gehrungsbereich des Eckverbinders vorgesehen, durch die eine Dichtmasse in den Zwischenbereich zwischen der Außenseite des Eckverbinders und der Innenecke des Blend- bzw. Flügelrahmens eingespritzt werden kann.

Ein Blend- bzw. Flügelrahmen mit Falzverbreiterung wird bevorzugt wie folgt hergestellt: zunächst werden die auf Gehrung geschnittenen Blend- bzw. Flügelrahmenprofile in an sich bekannter Weise durch Verschweißen im Gehrungsbereich zu einem Blend- bzw. Flügelrahmen zusammengefügt. Anschließend werden vier der erfindungsgemäßen Eckverbinder mit ihren nach außen weisenden Rastmitteln in die Glasleistennuten des Blend- bzw. Flügelrahmens eingesteckt. Die Mittel zur formschlüssigen Fixierung der Eckverbinder mit den angrenzenden Falzverbreiterungsprofilen, z. B. Fixierstifte, ragen dann aus den Stirnflächen der Eckverbinder hervor. Die Falzverbreiterungsprofile werden anschließend zunächst mit einer ihrer Stirnflächen auf eines dieser Fixiermittel aufgeschoben. Unter entsprechender Biegung des Falzverbreiterungsprofils wird anschließend das andere Stirnende des. Falzverbreiterungsprofils auf das Fixiermittel des nächsten Eckverbinders aufgesteckt, wobei das Falzverbreiterungsprofil sukzessive in die Glasleistennut des Blend- bzw. Flügelrahmenprofils einrastet. Durch die in Teilbereichen elastische Ausführung des Eckverbinders ist dabei gewährleistet, daß Längentoleranzen beim Zuschneiden der Falzverbreiterungsprofile bzw. der Blend- oder Flügelrahmenprofile in einer Größenordnung von bis zu wenigstens einigen zehntel Millimetern ausgeglichen werden können.

Der Einsatz der erfindungsgemäßen Eckverbinder ist für Rahmen aus Flügelrahmenprofilen und Blendrahmenprofilen gleichermaßen geeignet, es sind selbstverständlich aber auch Kombinationen mit z. B. Pfosten- oder Kämpferprofilen möglich.

Der erfindungsgemäße Eckverbinder wird insbesondere für Falzverbreiterungsprofile für Anschlagdichtungssysteme eingesetzt. Grundsätzlich schließt die vorliegende Erfindung aber auch Eckverbinder für Falzverbreiterungsprofile für Mitteldichtungssysteme ein.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch einen Blendrahmen mit Falzverbreiterungsprofil und sehr breiter Verglasung (Stand der Technik);
- Fig. 2: eine perspektivische Ansicht einer Ecke eines Blendrahmens mit einem Teilstück eines Falzverbreiterungsprofils (Stand der Technik) ;
- Fig. 3: eine perspektivische Ansicht des Eckverbinders (Innenecke);
- Fig. 4: eine perspektivische Ansicht des Eckverbinders (Außenecke);
- Fig. 5: eine perspektivische Ansicht des Eckverbinders (Außenecke);
- Fig. 6: eine perspektivische Teilansicht eines Blendrahmens mit eingesetzten Falzverbreiterungen und Eckverbinder;
- Fig. 7: eine Ansicht eines Blendrahmens beim Einsetzen der Falzverbreiterung.

### Bester Weg zur Ausführung der Erfindung

In Fig. 1 ist ein Querschnitt durch einen Blendrahmen 2 mit Falzverbreiterungsprofil 4, eingesetzter Glasleiste 5 und Verglasung 3 dargestellt. Diese Teile sind dem Fachmann aus dem Stand der Technik geläufig. In Fig. 2 ist zur besseren Erläuterung eine Innenecke 25 des Blendrahmens 2 in perspektivischer Ansicht dargestellt. Man erkennt, daß das Falzverbreiterungsprofil 4 mit dem Raststeg 8 in die Glasleistennut 6 der Blendrahmenprofile 1 eingerastet wird. Entsprechend wird die Glasleiste 5 mit ihrem Raststeg 9 in die Glasleistennut 7 des Falzverbreiterungsprofils 4 eingerastet (Fig. 1).

In den Fig. 3 bis 5 sind verschiedene perspektivische Ansichten des Eckverbinders 10 dargestellt. Fig. 3 zeigt dabei den Inneneckbereich 14 des Eckverbinders 10. Dargestellt sind in dieser Figur insbesondere der Raststeg 15, mit dem der Eckverbinder in die Glasleistennut 6 des Blendrahmenprofils 1 eingreift, sowie die Rastnut 16, die der Glasleistennut 7 des Falzleistenprofils 4 entspricht, also zur Aufnahme des Raststeges 9 der Glasleiste 5 dient.

Die Fixierstifte 18 dienen zur formschlüssigen Verankerung mit den angrenzenden Falzverbreiterungsprofilen 4, wobei diese Fixierstifte 18 in die Nut 23 des Falzverbreiterungsprofils 4 (Fig. 1) eingreift. Hierdurch wird eine Fixierung der Falzverbreiterungsprofile 4 gegenüber dem Eckverbinder 10 erreicht.

Der im Ausführungsbeispiel dargestellte Eckverbinder 10 wird im Zweikomponenten-Spritzgußverfahren aus Hart-PVC und NBRmodifiziertem PVC als elastische zweite Komponente hergestellt. Die Schenkel 21 des Eckverbinders 10 bestehen dabei aus Hart-PVC, während der elastische Bereich 17 auf den Gehrungsbereich des Eckverbinders 10 beschränkt ist (Fig. 3 bis 5).

Der elastische Bereich 17 ist dabei in der Lage, gewisse Längentoleranzen der Falzverbreitungsprofile 4 aufzunehmen. Gleiches gilt für unterschiedliche thermische Ausdehnungen zwischen Blendrahmen 2 und Falzverbreitungsprofil 4. Zusätzlich weist der in den Figuren dargestellte Eckverbinder 10 im Bereich seiner Stirnflächen 11, 12 je eine elastische Zwischenlage 19 auf. Diese elastischen Zwischenlagen 19 grenzen im eingebauten Zustand an die Stirnflächen der Falzverbreitungsprofile 4.

Die Fig. 6 zeigt ein solches Einbaubeispiel mit einem bereits eingesetzten Eckverbinder 10, an dessen Stirnflächen 11, 12 die Falzverbreitungsprofile 4, 4' angrenzen.

Der Eckverbinder 10 weist im Außeneckbereich 13 (Fig. 4) eine Fase 24 (Abschrägung) im Bereich des Raststeges 15 auf, so daß die Schweißraupe in den Innenecken 25 des Blendrahmens 2 nicht unbedingt vor dem Einsetzen des Eckverbinders 10 entfernt werden müssen.

In Fig. 3 und 4 ist ferner die Durchbrechung 20 in Form einer Bohrung dargestellt. Durch diese Bohrung kann nach Einsetzen des Eckverbinders 10 in die Innenecke 25 des Blendrahmens 2 eine Dichtungsmasse 22 eingespritzt werden, die den Zwischenraum zwischen dem Außeneckbereich 13 des Eckverbinders 10 und dem Inneneckbereich 25 des Blendrahmens 2 zuverlässig abdichtet.

In Fig. 7 ist symbolisch das Verfahren zum Einsetzen der Falzverbreiterungsprofile 4 in den fertigen Blendrahmen 2 dargestellt: zunächst werden die vier Eckverbinder 10 in die Innenecken 25 des Blendrahmens 2 eingesteckt, wobei die Raststege 15 der Eckverbinder 10 in die Glasleistennuten 6 des Blendrahmens 2 einrasten. Die aus den Stirnflächen 11, 12 des Eckverbinders 10 ragenden Fixierstifte 18 sind in Fig. 7 symbolisch dargestellt.

Nach Einsetzen der Eckverbinder 10 wird das passend zugeschnittene Falzverbreiterungsprofil 4 zunächst mit einem Stirnende so auf den Fixierstift 18 geschoben, daß das Ende des Raststeges 8 des Falzverbreiterungsprofils 4 in die Glasleistennut 6 des Blendrahmenprofils 2 eindringt. Durch leichten Druck auf das andere Ende des Falzverbreiterungsprofils 4 wird dabei das Falzverbreiterungsprofil 4 so gebogen, daß die zweite Stirnfläche des Falzverbreiterungsprofils auf den Fixierstift 18 des nächsten Eckverbinders 10 paßt. Durch entsprechenden Druck in Richtung der Pfeile A und B (Fig. 7) wird anschließend das Falzverbreiterungsprofil 4 vollständig in die Glasleistennut 6 des Blendrahmens eingerastet. In entsprechender Weise werden die anderen drei Falzverbreiterungsprofile 4 ebenfalls montiert.

### Legende

- 1.: Blendrahmenprofil
- 2.: Blendrahmen
- 3.: Verglasung
- 4, 4': Falzverbreiterungsprofil
- 5.: Glasleiste
- 6.: Glasleistennut (Blendrahmen)
- 7.: Glasleistennut (Falzverbreiterungsprofil)
- 8.: Raststeg (Falzverbreiterungsprofil)
- 9.: Raststeg (Glasleiste)
- 10.: Eckverbinder
- 11, 12.: Stirnflächen
- 13.: Außeneckbereich (Eckverbinder)
- 14.: Inneneckbereich (Eckverbinder)
- 15.: Raststeg
- 16.: Rastnut
- 17.: elastischer Bereich
- 18.: Fixierstift
- 19.: elastische Zwischenlagen
- 20.: Bohrung, Durchbrechung
- 21.: Schenkel
- 22.: Dichtmasse
- 23.: Nut (Falzverbreiterungsprofil)
- 24.: Fase (Eckverbinder)
- 25.: Innenecke (Blendrahmen)

## Patentansprüche

1. Eckverbinder (10) für Falzverbreitungsprofile (4) mit folgenden Merkmalen:
- der Eckverbinder (10) weist zwei im rechten Winkel zueinander verlaufende Schenkel (21) auf;
- an seiner Außenseite weist der Eckverbinder (10) Mittel (15) zum Einrasten des Eckverbinders (10) in eine Nut (6) des Blendrahmen- bzw. Flügelrahmenprofils (1) auf; **dadurch gekennzeichnet** daß- der Eckverbinder (10) an seiner Innenseite eine in den Schenkeln verlaufende Nut (16) zur Aufnahme einer Glasleiste aufweist.

2. Eckverbinder (10) nach Anspruch 1, ***dadurch gekennzeichnet, daß*** der Eckverbinder (10) Mittel zur formschlüssigen Fixierung mit den stirnseitig angrenzenden Falzverbreiterungsprofilen (4) aufweist.

3. Eckverbinder (10) nach einem der Ansprüche 1 oder 2, ***dadurch gekennzeichnet, daß*** der Eckverbinder (10) in wenigstens einem Teilbereich (17) eine Zone erhöhter Elastizität aufweist.

4. Eckverbinder (10) nach einem der Ansprüche 1 bis 3, ***dadurch gekennzeichnet, daß*** die an die Falzverbreiterungsprofile (4) angrenzenden Stirnflächen (11, 12) des Eckverbinders (10) elastische Zwischenlagen (19) aufweisen.

5. Eckverbinder (10) nach einem der Ansprüche 1 bis 4, ***dadurch gekennzeichnet, daß*** als Mittel zum Einrasten des Eckverbinders (10) in die Nut (6) des Blendrahmen- bzw. Flügelrahmenprofils (1) Stege (15) verwendet werden, die im Eckbereich eine Fase (24) aufweisen.

6. Eckverbinder (10) nach einem der Ansprüche 1 bis 5, ***gekennzeichnet durch*** eine offene Durchbrechung (20) im Gehrungsbereich zum Einspritzen einer Dichtmasse (22) zwischen Eckverbinder und Gehrungsbereich des Blend- oder Flügelrahmens (2).

7. Verfahren zur Herstellung von Blendrahmen (2) oder Flügelrahmen mit Falzverbreiterung, ***gekennzeichnet durch*** folgende Merkmale:
- auf Gehrung geschnittene Blend- oder Flügelrahmenprofile (1) werden zu einem Rahmen (2) verschweißt;
- in die Innenecken (25) des Blend- bzw. Flügelrahmens (2) werden jeweils Eckverbinder (10) eingesteckt;
- zwischen je zwei benachbarten Eckverbindern (10) wird ein Falzverbreiterungsprofil (4) in eine entsprechende Aufnahmenut des Blend- bzw. Flügelrahmens (2) eingerastet, wobei die Stirnflächen (11, 12) der Eckverbinder (10) an die entsprechenden Stirnflächen der Falzverbreiterungsprofile (4) angrenzen.

## Claims

1. Corner connector (10) for rebate-widening profiles (4), having the following features:
- the corner connector (10) has two legs (21) running at right angles to one another;
- on its outside, the corner connector (10) has means (15) for latching the corner connector (10) into a groove (6) of the outer-frame or casement-frame/leaf-frame profile (1);
**characterized in that**, on its inside, the corner connector (10) has a groove (16) which runs in the legs and is intended for accommodating a glazing bar.

2. Corner connector (10) according to Claim 1, **characterized in that** the corner connector (10) has means for fixing in a form-fitting manner with the rebate-widening profiles (4) which are adjacent on the end side.

3. Corner connector (10) according to either of Claims 1 and 2, **characterized in that** the corner connector (10) has a zone of increased elasticity in at least one sub-region (17).

4. Corner connector (10) according to one of Claims 1 to 3, **characterized in that** the end surfaces (11, 12) of the corner connector (10) which are adjacent to the rebate-widening profiles (4) have elastic intermediate layers (19).

5. Corner connector (10) according to one of Claims 1 to 4, **characterized in that** the means used for latching the corner connector (10) into the groove (6) of the outer-frame or casement-frame/leaf-frame profile (1) are crosspieces (15) which have a chamfer (24) in the corner region.

6. Corner connector (10) according to one of Claims 1 to 5, **characterized by** an open through-passage (20) in the mitre region, into which it is possible to inject a sealing substance (22) between the corner connector and mitre region of the outer frame or casement frame/leaf frame (2).

7. Process for producing outer frames (2) or casement frames/leaf frames with rebate widening, **characterized by** the following features:
- mitred outer-frame or casement-frame/leaf-frame profiles (1) are welded to form a frame (2);
- corner connectors (10) are respectively plugged into the inner corners (25) of the outer frame or casement frame/leaf frame (2);
- between in each case two adjacent corner connectors (10), a rebate-widening profile (4) is latched into a corresponding accommodating groove of the outer frame or casement frame/leaf frame (2), the end surfaces (11, 12) of the corner connectors (10) being adjacent to the corresponding end surfaces of the rebate-widening profiles (4).

## Revendications

1. Raccord d'angle (10) pour profilés d'élargissement de feuillures (4), ayant les caractéristiques suivantes :
- le raccord d'angle (10) présente deux branches (21) s'étendant à angle droit l'une par rapport à l'autre ;
- sur son côté extérieur, le raccord d'angle (10) présente des moyens (15) pour encliqueter le raccord d'angle (10) dans une rainure (6) du profilé du cadre dormant ou du cadre de battant (1) ; **caractérisé en ce que** le raccord d'angle (10) présente, sur son côté intérieur, une rainure (16) s'étendant dans les branches pour recevoir un profilé de fixation de vitre.

2. Raccord d'angle (10) selon la revendication 1, **caractérisé en ce que** le raccord d'angle (10) présente des moyens pour la fixation par engagement positif aux profilés d'élargissement de feuillures (4) adjacents du côté frontal.

3. Raccord d'angle (10) selon l'une quelconque des revendications 1 ou 2, **caractérisé en ce que** le raccord d'angle (10) présente dans au moins une région partielle (17) une zone de plus grande élasticité.

4. Raccord d'angle (10) selon l'une quelconque des revendications 1 à 3, **caractérisé en ce que** les faces frontales (11, 12) du raccord d'angle (10), adjacentes aux profilés d'élargissement de feuillures (4), présentent des intercalaires élastiques (19).

5. Raccord d'angle (10) selon l'une quelconque des revendications 1 à 4, **caractérisé en ce que** l'on utilise comme moyens d'encliquetage du raccord d'angle (10) dans la rainure (6) du profilé du cadre dormant ou du cadre de battant (1) des nervures (15) qui présentent un biseautage (24) dans la région du coin.

6. Raccord d'angle (10) selon l'une quelconque des revendications 1 à 5, **caractérisé par** un perçage (20) dans la région d'onglet pour l'injection d'une masse d'étanchéité (22) entre le raccord d'angle (10) et la région d'onglet du cadre dormant ou du cadre de battant (2).

7. Procédé de fabrication de cadre dormant (2) ou de cadre de battant avec élargissement de feuillures, **caractérisé par** les caractéristiques suivantes :
- les profilés de cadre dormant ou de cadre de battant coupés en onglet (1) sont soudés pour former un cadre (2) ;
- dans les coins intérieurs (25) du cadre dormant ou du cadre de battant (2) sont enfichés à chaque fois des raccords d'angle (10) ;
- entre deux raccords d'angle voisins (10), un profilé d'élargissement de feuillures (4) est encastré dans une rainure de réception correspondante du cadre dormant ou du cadre de battant (2), les faces frontales (11, 12) du raccord d'angle (10) étant adjacentes aux faces frontales correspondantes des profilés d'élargissement de feuillures (4).
